# FASCICULE DE BREVET EUROPEEN

(11) **EP 0 194 163 B1**
(45) Date de publication et mention de la délivrance du brevet: **14.06.1989**
(21) Numéro de dépôt: 86400011.2
(22) Date de dépôt: 06.01.1986
(51) Int. Cl.: H01F 29/14

(54) **Inductance variable auto-controlée à entrefers, et système électrique comprenant une telle inductance**
Selbstkontrollierte variable Induktivität mit Luftspalten und elektrische Anordnung mit solcher Induktivität
Self-controlled variable inductance with gaps, and electrical system having such an inductance

(30) Priorité: 16.01.1985 CA 472204
(43) Date de publication de la demande: 10.09.1986
(73) Titulaire: HYDRO-QUEBEC, Montréal Québec H2Z 1A4 (CA)
(72) Inventeur: Bolduc, Léonard, Ste-Julie Quebec, J0L 2C0 (CA)
(74) Mandataire: Peuscet, Jacques

(56) Documents cités:
- DE-B- 1 044 262
- FR-A- 1 011 769
- FR-A- 1 597 469
- FR-A- 2 025 429

## Description

La présente invention est relative à un appareillage électrique de puissance, soit une inductance variable du type comprenant un noyau magnétique à trois jambes, un bobinage d'entrée ou primaire alimenté en courant alternatif, et un circuit de contrôle à courant continu.

Le brevet français FR-A-1 011 769 (Figure 1) et l'article «Direct-Current Controlled Reactors» par C.V. Aggers et W.E. Pakala, paru dans THE ELECTRIC JOURNAL, Vol. 34, Février 1937, pages 55-59, divulguent tous deux une inductance variable avec un noyau magnétique à trois jambes, c'est-à-dire comprenant une jambe centrale, ainsi que deux jambes externes situées de part et d'autre de la jambe centrale. Cette inductance variable comporte en outre un bobinage primaire formé de deux enroulements bobinés autour des deux jambes externes, respectivement, reliés en série, et alimentés en courant alternatif, lequel induit un flux magnétique alternatif circulant dans un circuit magnétique fermé défini par les deux jambes externes du noyau magnétique. Une telle inductance variable est aussi munie d'un circuit de contrôle comportant un enroulement bobiné autour de la jambe centrale et soumis à un courant continu qui induit un flux magnétique à courant continu de même intensité dans les deux jambes externes. Les flux alternatif et continu s'additionnent dans l'une des deux jambes externes et s'opposent dans l'autre, et vice versa selon les alternances positives et négatives du courant alternatif. La fonction du flux magnétique à courant continu induit dans chacune des deux jambes externes est de saturer plus ou moins profondément le noyau magnétique pour ainsi déterminer la perméabilité de celui-ci au flux magnétique à courant alternatif et par le fait même l'impédance du bobinage primaire. Cette impédance peut donc être variée en modifiant l'intensité du courant continu dans le circuit de contrôle de manière à modifier l'intensité du flux magnétique à courant continu induit dans les deux jambes externes. Plusieurs systèmes ont été proposés pour ajuster l'intensité de ce courant continu de manière à obtenir une caractéristique de fonctionnement désirée de l'inductance variable. Par exemple, les figures 5 et 6 du brevet français FR-A-1 011 769 proposent de redresser le courant alternatif dans les deux enroulements du bobinage primaire pour alimenter l'enroulement du circuit de contrôle avec ce courant redressé.

Les inductances variables de l'art antérieur tel que discuté ci-dessus présentent le désavantage d'avoir une caractéristique de fonctionnement qui est très sensible à tout variation dans les propriétés intrinsèques du matériau constituant le noyau magnétique et dans la construction de ce noyau, à l'échauffement ou au moindre déplacement dans le noyau magnétique et aussi à l'effet lié à la fréquence. De plus, de telles inductances de l'art antérieur ne permettent pas d'obtenir une caractéristique de fonctionnement pour laquelle serait possible une plage de variation optimale du courant alternatif dans le bobinage primaire et donc de la puissance réactive de l'inductance variable en réponse à une faible variation de la tension aux bornes de ce bobinage primaire à un niveau de tension donné, ce qui serait très utile pour une application de l'inductance variable par exemple à la régulation de tension alternative.

Le but principal de la présente invention est donc d'éliminer les différents inconvénients énumérés ci-dessus en introduisant un entrefer dans chacune des deux jambes du noyau magnétique où les flux magnétiques alternatif et continu s'additionnent ou s'opposent.

Plus spécifiquement, la présente invention concerne une inductance variable comprenant (a) un noyau magnétique muni de trois jambes ayant chacune une première et une seconde extrémite, ces premières extremités etant reliés en un premier point commun du noyau magnétique, et ces secondes extrémités étant reliées en un second point commun de ce noyau magnétique, (b) un bobinage primaire alimenté par un courant alternatif, (c) un bobinage de contrôle, et (d) des moyens pour alimenter le bobinage de contrôle avec un courant continu ayant une intensité qui varie en fonction d'un paramètre électrique relié au fonctionnement de l'inductance variable, le bobinage primaire et le bobinage de contrôle étant disposés par rapport au noyau magnétique de manière à ce que les courants alternatif et continu induisent dans une première desdites trois jambes un flux magnétique alternatif et un flux magnétique continu qui s'additionnent ou qui s'opposent selon que le courant alternatif passe par une alternance positive ou négative, respectivement, et dans une seconde desdites trois jambes un flux magnétique alternatif et un flux magnétique continu qui s'opposent ou qui s'additionnent selon que le courant alternatif passe par une alternance positive ou négative, respectivement, le flux magnétique continu induit dans chacune des première et seconde jambes ayant une intensité qui varie avec l'intensité du courant continu pour ainsi varier l'impédance du bobinage primaire. Selon l'invention, la première jambe comporte un entrefer traversé par le flux magnétique résultant induit dans cette première jambe, et la seconde jambe comporte un entrefer traversé par le flux magnétique résultant induit dans cette seconde jambe.

Selon un mode de réalisation préféré de l'invention, le paramètre électrique est l'intensité du courant alternatif alimentant le bobinage primaire, et les moyens d'alimentation en courant continu comportent un pont de diodes reliant en série le bobinage primaire et le bobinage de contrôle, pour ainsi redresser le courant alternatif alimentant le bobinage primaire et alimenter le bobinage de contrôle avec ce courant redressé (opération en autocontrôle).

Selon un autre mode de réalisation préféré de l'invention, le bobinage primaire comporte un premier enroulement et un second enroulement connectés en série, enroulés autour des première et seconde jambes, respectivement, et alimentés par le courant alternatif de telle sorte que ce courant alternatif induise dans la première jambe un premier flux magnétique alternatitf et dans la seconde jambe un second flux magnétique alternatif, ces premier et second flux magnétiques alternatifs s'additionnant dans la troisième desdites trois jambes, et le bobinage de contrôle comprend un troisième enroulement superposé au premier enroulement, et un quatrième enroulement superposé au second enroulement, ces troisième et quatrième enroulements étant connectés en série, enroulés autour des première et seconde jambes, respectivement, et alimentés par le courant continu de telle sorte que ce courant continu induise un flux magnétique continu circulant dans un circuit magnétique fermé défini par les première et seconde jambes.

De préférence, les premier et troisième enroulements sont disposés autour de la première jambe de manière à ce que l'entrefer de cette première jambe se retrouve au centre de ces premier et troisième enroulements, et les second et quatrième enroulements sont également disposés autour de la seconde jambe de manière à ce que l'entrefer de cette seconde jambe se retrouve au centre de ces second et quatrième enroulements.

L'inductance variable peut également comprendre un bobinage de polarisation monté sur le noyau magnétique et alimenté en courant continu, ainsi qu'une inductance de valeur fixe reliée en série avec le bobinage de contrôle.

L'invention concerne en outre un système électrique comprenant une charge électrique, une source capacitive pour appliquer une tension alternative à cette charge, et une inductance variable selon l'invention reliée en parallèle avec la charge électrique pour réaliser une régulation de la tension alternative appliquée à cette charge.

Les avantages et autres caractéristiques de la présente invention apparaîtront plus clairement à la lecture de la description qui suit d'un mode de réalisation préféré de celle-ci, donné à titre d'exemple non-limitatif seulement avec référence aux dessins annexés dans lesquels:
La figure 1a) représente une inductance variable autocontrôlée à entrefers selon l'invention, munie d'un noyau magnétique à trois jambes;
La figure 1 b) illustre une section possible pour les trois jambes du noyau magnétique de l'inductance de la figure 1 a);
La figure 1 c)est le circuit équivalent de l'inductance variable autocontrôlée à entrefers de la figure 1 a);
Les figures 2, 3, 4 et 5 montrent différentes courbes de fonctionnement, réelles ou idéales, de l'inductance variable de la figure 1 a);
Les figures 6a) et 6b) illustrent sous forme de circuits équivalents, l'addition de composants permettant un ajustement des caractéristiques de fonctionnement de l'inductance variable de la figure 1 a);
La figure 7 représente une superposition d'enroulements autour de deux jambes du noyau magnétique de l'inductance selon l'invention;
Les figures 8a), 8b) et 8c) montrent pour une application à la régulation de tension des façons de modifier les caractéristiques d'opération de l'inductance variable; et
La figure 9 illustre une application de l'inductance variable à la régulation de tension alternative dans le cas d'une alimentation par couplage capacitif, par exemple par fil de garde.

L'inductance variable comporte, tel qu'illustré à la figure 1a) des dessins, un noyau magnétique identifié de façon générale par la référence 1 et formé d'une jambe centrale 2 et de deux jambes externes 3 et 4, toutes trois disposées substantiellement dans un même plan de façon à faciliter la construction du noyau magnétique 1. Les trois jambes ont leurs premières extrémités reliées en un premier point commun 34 et leurs secondes extrémités en un second point commun 35. Le noyau magnétique est avantageusement constitué de tôles superposées les unes aux autres et parallèles au plan dans lequel sont situées les trois jambes. Ces tôles sont identifiées par la référence 20 sur la figure 1 b) qui représente la section des jambes 2 à 4 prise pour fines d'exemple selon l'axe A-A de la figure 1 a). Le nombre et l'épaisseur des tôles 20 formant les différentes jambes du noyau magnétique 1 peuvent bien entendu être choisis selon les critères habituels de conception de tels noyaux magnétiques.

Tel que représenté à la figure 1 b), la jambe centrale 2 et les jambes externes 3 et 4 ont une section de même surface et cruciforme quasi circulaire.

Cependant, bien qu'il importe que la section des jambes externes 3 et 4 soit de même surface, la section de la jambe centrale 2 peut avoir une surface égale ou plus grande que celle de la section des jambes 3 et 4. Ces trois jambes 2 à 4 peuvent également avoir une section carrée ou rec- tangualire.

Pour des raisons qui deviendront évidentes à la lecture de la description qui suit, il est important que les tôles 20 du noyau magnétique soient réalisées en un acier magnétique ou en tout autre matériau magnétique ayant une courbe de magnétisation avec un genou prononcé. Pour éviter les phénomènes de saturation partielle dans la région des jonctions de ces tôles 20, qui ont pour effet d'allonger le genou de la courbe de magnétisation, il faut réunir les tôles par des jonctions à 45° et en au moins trois paliers, tel qu'illustré par exemple en 5 et 6 sur la figure 1 a).

Se référant de nouveau à cette figure 1a), la jambe externe 3 du noyau comporte en son centre un entrefer 7 tandis que la jambe externe 4 a en son centre un entrefer 8, ces deux entrefers 7 et 8 ayant un longueur identique.

Un premier bobinage qu'il convient ici d'appeler bobinage primaire est alimenté en courant alternatif par une source électrique alternative 9 et comporte un premier enroulement 10a disposé autour de la jambe externe 3 et un second enroulement 10b disposé autour de la jambe externe 4. Un bobinage de contrôle comprend un premier enroulement 11 a superposé à l'enroulement 10a et un second enroulement 11 b superposé à l'enroulement 10b. Les enroulements 10a et 10b ayant un même nombre de tours sont reliés en série, ainsi que les enroulements 11 a et 11 b ayant aussi un même nombre de tours. D'une manière avantageuse, les enroulements 10a et 11 a sont positionnés autour de la jambe externe 3 pour que l'entrefer 7 se retrouve en leur centre. De la même façon, les enroulements 1 Ob et 11 b sont positionnés autour de la jambe externe 4 de façon à ce que l'entrefer 8 se retrouve en leur centre. Cette disposition des enroulements est avantageuse en ce qu'elle diminue considérablement les flux de fuite autour des entrefers.

Un pont de redressement 12 à double alternance formé de quatre diodes redresse le courant alternatif circulant dans le bobinage primaire afin d'alimenter le bobinage de contrôle avec ce courant redressé qu'il convient d'appeler courant continu, pour ainsi obtenir un fonctionnement en autocontrôle de l'inductance variable.

En fait, ce pont de redressement 12 relie directement en série les bobinages primaire et de contrôle entre les bornes de la source 9 de sorte que le courant alternatif du bobinage primaire puisse être redressé pour alimenter le bobinage de contrôle. L'amplitude du courant continu circulant dans les enroulements 11 a et 11 b connectés en série est donc fonction de l'amplitude du courant alternatif circulant dans les enroulements 10a et 1 Ob aussi reliés en série.

Le sens des enroulements 11 a et 11 b ainsi que leur interconnexion en série sont choisis de sorte que le courant continu du bobinage à contrôle induise un flux magnétique continu qui circule dans un circuit magnétique fermé défini par les jambes externes 3 et 4. Donc, aucun flux magnétique continu ne résulte dans la jambe centrale. Le flux magnétique continu généré par les enroulements 11 a et 11 b dans les deux jambes externes 3 et 4 est identifié par les flèches 13 et 14, respectivement. La fonction de ce flux magnétique induit est de saturer plus ou moins profondément le noyau magnétique 1, entraînant en conséquence une diminution de l'impédance du bobinage primaire et une augmentation du courant alternatif de ce bobinage, et ce jusqu'à un point stable.

Durant chaque alternance positive du courant alternatif circulant dans le bobinage primaire, les enroulements 10a et 10b génèrent respectivement des flux magnétiques alternatifs identifiés par les flèches 15 et 16. Ces flux alternatifs 15 et 16 s'additionnent dans la jambe centrale 2 tel qu'illustré en 17.

A l'intérieur de la jambe magnétique externe 3, le flux magnétique continu 13 s'oppose au flux magnétique alternatif 15 pour donner la résultante de flux magnétique identifié par la flèche 18. Au contraire, à l'intérieur de la jambe externe 4, les flux magnétiques continu 14 et alternatif 16 s'additionnent. Cette addition de flux magnétique est illustrée par les flèches 19.

Bien entendu, la superposition de flux magnétiques alternatif et continu décrite ci-dessus se produit lors de chaque alternance positive du courant alternatif délivré par la source 9. Il peut être facilement déduit qu'un phénomène inverse se produit lors de chaque alternance négative du courant alternatif circulant dans les enroulements 10a et 1 Ob puisque dans ce cas, les flux magnétiques alternatifs induits par ces enroulements 10a et 10b dans les jambes externes 3 et 4, sont en sens contraire.

Il est à noter que même dans le cas où la jambe centrale 2 du noyau magnétique 1 a une section de même surface que chacune des deux jambes externes 3 et 4, elle ne peut se saturer dû à la répartition du flux magnétique décrite ci-haut, au flux rémanent et au fait que les autres jambes du noyau magnétique en se saturant autoriseront des flux du fuite qui ne parviendront pas à la jambe centrale 2.

La figure 1 c) représente le circuit équivalent de l'inductance variable autocontrôlée à entrefers de la figure 1a). L'impédance du circuit primaire (comportant les enroulements 10a et 10b reliés en série) peut être représentée par une résistance Rp en série avec une impédance réactive ωL_{P} tandis que l'impédance du bobinage de contrôle (enroulements 11 a et 11 b en série) peut être représentée par une résistance Rₛ en série avec une impédance réactive ωLₛ, où Lp représente la valeur d'inductance du circuit primaire comportant les enroulements 10a et 10b reliés en série, Lₛ la valeur d'inductance des enroulements 11 a et 11 b en série, et ω la fréquence angulaire 2_{η}f à la fréquence f du courant alternatif du bobinage primaire. Le courant ip est le courant alternatif qui circule dans le bobinage primaire et le courant iₛ représente le courant continu circulant dans le bobinage de contrôle et provenant du redressement du courant ip par le pont de redressement 12. Il est à noter que le courant iₛ circule toujours dans la même direction puisqu'il correspond au courant redressé délivré par le pont de redressement 12. Ici, l'indice p est associé au bobinage primaire tandis que l'indice s est associé au bobinage de contrôle.

Tel qu'illustré à la figure 1 c), l'enroulement 11 a du bobinage de contrôle a un nombre de tours égal à n fois le nombre de tours de l'enroulement 10a du bobinage primaire, n étant légèrement supérieur à 1. De la même façon, l'enroulement 11 b a un nombre de tours égal à n fois le nombre de tours de l'enroulement 1 Ob.

Comme le rapport n du nombre de tours des enroulements 11 a et 11 b du bobinage de contrôle et du nombre de tours des enroulements 10a et 10b du bobinage primaire est légèrement plus grand que 1, et que le courant continu de contrôle iₛ redressé circulant dans les enroulements 11 a et 11 b est toujours égal ou plus grand en module que le courant alternatif ip, le flux magnétique résultant dans chaque jambe externe 3 ou 4 est toujours de même polarité, soit de la polarité imposée par le courant continu iₛ en induisant un flux magnétique correspondant (voir les flèches 18 et 19 de la figure 1 a), en l'absence d'enroulements de polarisation qui peuvent être ajoutés comme on le verra plus loin.

Le circuit magnétique de la jambe externe 3 étant identique à celui de la jambe externe 4, les flux magnétiques se comportent de la même façon dans l'une et l'autre de ces deux jambes, mais avec un décalage angulaire de 180°. Puisque le flux magnétique évolue dans chaque jambe suivant un cycle mineur d'hystérésis, la courbe du flux magnétique en fonction du courant i effectif dans l'inductance variable n'est pas la même au cours de la descente et au cours de la montée de ce courant. La figure 2 illustre un tel cycle mineur d'hystérésis.

Si l'on part de iₛ=iₚ=iₘₐₓ, iₘₐₓ étant la valeur crête du courant alternatif ip, le flux magnétique f₁ (niₛ+ip) dans l'une des jambes externes 3 et 4 diminuer à mesure que le courant alternatif ip s'approchera de la valeur -i_{max'} Pendant ce temps, le flux magnétique f₂ (niₛ iₚ) dans l'autre des jambes externes augmentera selon une portion de courbe différente vers la valeur de flux magnétique f₂[(n+1)i_{max]}. Le cycle mineur d'hystérésis de la figure 2 évolue donc pour des valeurs de courant i situées entre (n-1)iₘₐₓ et (n+1)iₘₐₓ. i_{c} représente le courant coercitif et f, le flux rémanent.

Dans les explications qui suivent, nous utiliserons des courbes modèles idéales sectionnelle- ment linéaires. Il sera aussi brièvement discuté de quelle manière corriger les résultats ainsi obtenus pour tenir compte des courbes réelles, c'est-à-dire du cycle mineur d'hystérésis et de l'arrondi du genou de la courbe de magnétisation.

La figure 3 illustre une courbe de magnétisation sectionnelement linéaire représentant la tension f(i) en fonction du courant i, f(i) étant la tension crête à la fréquence f du courant alternatif ip requise pour atteindre un niveau d'induction B, selon la relation f(i)=NωBA, où ω a déjà été défini, N est le nombre de tours du bobinage portant le courant alternatif et A la section de noyau magnétique efficace qui porte le flux magnétique. Il est évidemment désirable d'obtenir une courbe se rapprochant le plus possible de celle de la figure 3 pour le fonctionnement de l'inductance variable autocontrôlée à entrefers. La première section linéaire de la demi-courbe supérieure de la figure 3 évolue de i=0 jusqu'à i=iₒ selon une pente ωL₁ . tandis que la seconde section linéaire a une pente ωL₂ pour des courants i plus grand que iₒ, le courant au genou de la demi-courbe de la figure 3.

Une caractéristique intéressante du fonctionnement de l'inductance variable est un régime permanent sa tension crête d'opération Vₒ en fonction du courant crête iₘₐₓ. En considérant les résistances Rp et Rₛ négligeables devant les impédances réactives ωL_{P}+2ωL₂ et ωLₛ+2n²ωL₂, les tensions en conduction aux bornes des diodes négligeables devant la tension crête d'opération Vₒ de l'inductance variable, l'angle de phase nul au temps d'enclenchement, et le flux magnétique à la descente f₁(niₛ+iₚ) identique à celui à la montée f₂(niₛ-iₚ), c'est-à-dire sans cycle d'hystérésis, il peut être démontré mathématiquement qu'en régime permanent et dans le cas où la demi-courbe de magnétisation est formée de deux segments linéaires, comme à la figure 3, la courbe de la tension crête Vₒ en fonction du courant crête iₘₐₓ évolue sur trois segments linéaires de pentes différentes. La figure 4 illustre cette courbe de Vₒ en fonction de iₘₐₓ.

La première section linéaire de la demi-courbe supérieure de la figure 4 pour 0 ≤ iₘₐₓ ≤ iₒ/(n+1) a une pente (ωLₚ+2ωLₗ). La tension Vₒ évolue donc en fonction de cette pente de zéro jusqu'à (ωLₚ+2ωLₗ)iₒ/(n+1).

La seconde section linéaire de la demi-courbe de la figure 4 pour iₒ/(n+1) ≤ iₘₐₓ ≤iₒ/(n-1) a une pente:

La valeur de la tension crête d'opération Vₒ évolue donc linéairement de Vₒ - (ω Lp ⁺ 2ωL₁)iₒ/(n+1) jusqu'à V_{o =} (ωLₚ ⁺ 2ωL₂) iₒ/ (n-I), lorsque le courant iₘₐₓ varie de iₒ/(n+1) à iₒ/(n-1), selon cette pente m.

Dans la région où le courant iₘₐₓ ≥ iₒ/(n-1), une troisième section de la demi-courbe de la figure 4 a une pente (ω Lₚ+2ωL₂) selon laquelle évolue Vₒ en fonction de i max.

Les différentes pentes des sections linéaires de la demi-courbe de la figure 4 démontrent que la tension crête d'opération de l'inductance Vₒ dépend de l'impédance réactive d'entrée du bobinage primaire (ωLₚ) et non de l'impédance réactive du bobinage de contrôle ωLₛ. Cette conclusion est tout à fait générale et s'applique aussi bien à une courbe de magnétisation modèle telle qu'illustrée à la figure 3, qu'à un cycle mineur d'hystérésis tel qu'illustré à la Figure 2.

A partir de l'expression de la pente m, on peut déduire qu'un choix judicieux du rapport de tours n permet de modifier comme on le désire la pente de la tension Vₒ en fonction du courant pour les valeurs de iₘₐₓ situées entre iₒ/(n+1) et iₒ/(n-1).

En effet, pour c'est-à-dire pour: la pente m est nulle et on obtiendra une valeur de la tension constante en fonction du courant iₘₐₓ pour la section linéaire centrale de la demi-courbe de la figure 4, soit Vₒ = (ωL₁ - ω L_{Z}) iₒ.

Il est à noter que la valeur de la tension Vₒ = (ωL₁ -ωL₂)iₒ correspond sur la courbe de la figure 3 au point d'intersection de l'axe verticale f(i) avec le prolongement de la section de pente ωL₂.

Lorsque l'on désire obtenir une pente m positive ou négative, il suffit de modifier de façon appropriée le rapport de nombre de tours n. La pente m est d'autant plus sensible à la valeur de n, que (ωLₚ + 2ωL₂) / (ωLₚ + 2ωL₁) est petit. Même en modifiant la pente m, l'on constate que le point d'intersection 21 entre l'axe vertical Vₒ et le prolongement de la section linéaire centrale de la demi-courbe de la figure 4 est toujours le même. Il est à noter que le même phénomène se produit sur la demi-courbe inférieure de la figure 4.

En utilisant le modèle de la figure 3 et en procédant au développement en séries de Fourier d'expressions obtenues mathématiquement pour représenter le courant alternatif ip dans le bobinage primaire de l'inductance variable, il est possible de retrouver le contenu harmonique de ce courant ip. Aux deux extrémités de la plage de courant ip, soit pour 0 ≤ iₘₐₓ ≤ iₒ/(n+₁), et iₘₐₓ ≤ iₒ/(n-1), iₚ est sinusoïdal et ne contient donc que la fondamentale. C'est donc dans l'intervalle entre ces deux extrêmes qu'il y a lieu de procéder à l'analyse harmonique du courant i_{µ}. Une telle analyse nous démontre que le courant ip a un fort contenu harmonique sauf lorsque sa crête atteint une valeur donnée par l'expression:

Il est alors parfaitement sinusoïdal. Ces résultats sont importants. En effet, alors que pour un courant crête i_{maX} donné, l'amplitude de la tension Vₒ est indépendante de ωLₛ tel que vu précédemment, il est possible de modifier la forme du courant pour la rendre sinusoïdale en ajustant précisément cette valeur de ωLₛ. Ceci peut s'avérer particulièrement utile quand on ne veut pas avoir trop d'harmoniques à un courant iₘₐₓ et à une tension Va pré-établis, par exemple en régime normal ou nominal. Cette valeur de l'impédance réactive ωLₛ peut être ajustée en introduisant une inductance 22 de valeur fixe dans le circuit de contrôle, c'est-à-dire en série avec les enroulements 11 a et 11 b, tel que représenté à la figure 6a). Si ceci n'est pas suffisant, on peut utiliser de la filtration. Dans un système triphasé, on pourra bénéficier de l'avantage de certains types de raccordement, par exemple un raccordement en traingle de trois inductances variables autocontrôlées à entrefers selon l'invention.

Comme il ne sera jamais possible de réaliser précisément la courbe de magnétisation utilisée comme modèle et illustrée en figure 3, ainsi que la courbe de la tension Vₒ en fonction du courant iₘₐₓ de la figure 4, il y a lieu de discuter brièvement des corrections à apporter à la théorie pour qu'elle s'adapte mieux à la réalité.

Tel que précisé auparavant, le flux magnétique n'évolue pas selon la courbe de magnétisation utilisée comme modèle, mais plutôt selon des cycles mineurs d'hystérésis ayant leur sommet à (n+l) iₘₐₓ et leur limite inférieure à (n-I) iₘₐₓ. Le flux magnétique dans une jambe externe après être allé vers un maximum qui peut correspondre à une saturation très profonde à (n+1)iₘₐₓ, revient vers une valeur beaucoup plus petite, celle où le courant a la valeur (n-1)iₘₐₓ. Pendant ce temps, le flux magnétique dans l'autre jambe externe remonte en passant de sa valeur à (n-1)iₘₐₓ à sa valeur à (n+l) iₘₐₓ. De cette façon, même si on peut considérer sans grande erreur que le flux magnétique à (n+l) iₘₐₓ appartient à la courbe de magnétisation modèle, il n'en est pas du tout de même pour le flux à (n-1)iₘₐₓ qui, lui, appartient plutôt à la courbe de descente du flux magnétique sur le cycle d'hystérésis à la fréquence du courant alternatif ip ayant son sommet à (n+l) imax. La prévision du flux magnétique à (n-1)iₘₐₓ devient de ce fait très difficile, puisque, très sensible à l'arrangement des tôles 20 du noyau 1, à la qualité du matériau magnétique, à tout déplacement même produit par l'échauffement des bobinages et au flux atteint à (n+1)iₘₐₓ, en plus de l'effet lié à la fréquence. Comme il sera discuté plus en détail ci-après, c'est pour réduire ces différents inconvénients et pour augmenter la plage de régulation en tension à un niveau de tension déterminé que les entrefers 7 et 8 ont été introduite dans les deux jambes externes 3 et 4 du noyau magnétique. En réduisant la pente ωL₁, par l'introduction d'un entrefer, on fait sinon disparaître du moins diminuer considérablement l'influence des phénomènes énumérés ci-dessus. Il reste à tenir compte du courant coercitif i_{c}, à la fréquence du courant ip, pour un certain degré de saturation atteint, et du flux rémanent qui en résulte sous la pente ωL₁, quand il y a un entrefer. Sous une forme simplifiée, la figure 5 illustre la nouvelle courbe de magnétisation modifiée qui tient compte du flux rémanent et du champ coercitif. Nous négligeons ici l'effet dû au flux rémanent qui a tendance à continuer à augmenter en fonction de la saturation, augmentant ainsi la pente ωL₁.

Un développement mathématique approprié démontre que la tension d'opération crête Vₒ de l'inductande variable à entrefers fonction de iₘₐₓ est réduite de (ωL₁ - ωL₂)i_{c} en raison du champ coercitif. Il en est de même de la plage intermédiaire de courant de la demi-courbe supérieure de la figure 4 qui devient (iₒ - i_{c})/(n ⁺ I) ≤ imax ≤ (iₒ - i_{c})/(n - I), ainsi que pour toutes les autres expressions dans lesquelles iₒ est remplacé par (iₒ- i_{c}). On ne tient pas compte ici de la modification apportée à la forme du courant par le fait que la machine opère suivant des cycles mineurs d'hystérésis.

Les figures 6a) et 6b) montrent un bobinage de polarisation comprenant des enroulements 23a et 23b disposés autour des jambes externes 3 et 4, respectivement. Ces enroulements 23a e 23b sont raccordés en série et enroulés autour des jambes 3 et 4 de la même façon que les enroulements de contrôle 11 a et 11 b pour générer un flux magnétique continu dans le circuit magnétique fermé défini par les jambes externes 3 et 4 en réponse à un courant continu de polarisation iₚₒₗ, et ce dans le même sens ou dans un sens contraire par rapport au flux magnétique continu généré par les enroulements 11 a et 11 b, selon le sens du courant iₚₒₗ. Ces enroulements 23a et 23b peuvent être alimentés comme à la figure 6a) par une source de courant continu réglable 24 ou une source de tension continue réglable à travers une résistance 25. Il y a intérêt à ajouter dans ce circuit une inductance de lissage. Une autre possibilité illustrée à la figure 6b) consiste à disposer sur le noyau magnétique 1 un bobinage supplémentaire comprenant deux enroulements 26a et 26b enroulés autour des jambes 3 et 4 respectivement et qui produisent un courant redressé par les diodes 27 et 28 et appliqué aux enroulements 23a et 23b à travers une résistance ajustable 29 prévue pour régler l'intensité de ce courant redressé pour ainsi fournir à ces enroulements 23a et 23b leur courant continu iₚₒₗ. Une inductance de lissage 30 peut aussi être ajoutée pour fournir un courant continu iₚₒₗ plus constant. Ce courant de polarisation iₚₒₗ joue dans les équations exactement le même rôle que le courant coercitif iₑ. Comme il peut être de l'une ou l'autre polarité, il peut servir à niveler les effets du courant coercitif iₑ, ou de façon générale à ajuster la tension crête d'opération Vₒ au niveau requis.

Pour améliorer la forme d'onde, les différents enroulements sont avantageusement superposés comme à la figure 7 sur les jambes 3 et 4 afin que les entrefers soient en leur centre. L'enroulement de polarisation 23a est bobiné en premier lieu sur la jambe 3 et, s'il y a lieu, l'enroulement 26a et par la suite par ordre l'enroulement primaire 10a, et l'enroulement de contrôle 11 a. De la même façon, l'enroulement de polarisation 23b est bobiné en premier lieu sur la jambe 4, puis l'enroulement 26b, s'il y a lieu, et par la suite par ordre l'enroulement primaire 10b, et l'enroulement de contrôle 11 b.

Dans le modèle utilisé de la figure 3, la demi-courbe de magnétisation est représentée par deux segments de droite de pente ωL₁ et ωL₂, ce qui entraîne des changements brusques dans la représentation de la tension Vₒ fonction du courant iₘₐₓ lorsque (n ⁺ 1)iₘₐₓ traverse le courant iₒ et par la suite quand (n - 1)iₘₐₓ traverse la même valeur du courant. En réalité, le genou de la courbe de magnétisation est toujours arrondi. Il en résulte un arrondi similaire quand (n + I) iₘₐₓ passe de la pente ωL₁ à la pente ωL₂. Lorsque (n-1)iₘₐₓ arrive à son tour dans cette région, il se produit un arrondi de courbure inverse. De plus, la courbure de ce dernier arrondi sera beaucoup plus faible puisque (n-1)iₘₐₓ, pour n légèrement plus grand que ne progresse que lentement par rapport au courant iₘₐₓ. Ces deux arrondis et particulièrement le dernier ont pour effet de réduire la plage de variation du courant iₘₐₓ en fonction de la tension Vₒ mise en évidence par la section intermédiaire de pente m de la demi-courbe de la figure 4. C'est justement pour cette raison qu'il y a intérêt, tel que mentionné auparavant, à utiliser des matériaux magnétiques qui présentent un genou de magnétisation abrupte. Il y a surtout intérêt à construire le noyau 1, et à joindre ses tôles 20 de façon à ne pas allonger ce genou.

Examinons maintenant plus en détail les effets des entrefers 7 et 8. L'introduction d'un entrefer identique dans chacune des deux jambes externes 3 et 4 a pour effet de diminuer les pentes ωL₁ et ωL₂ de la courbe de magnétisation de la figure 3 et du cycle mineur d'hystérésis illustré à la figure 2, particulièrement celle de pente élevée rencontrée à bas niveau d'induction, soit ωL₁. La formule approximative utilisable est la suivante: où ωL est l'impédance de l'enroulement bobiné sur la jambe 3 ou 4 du noyau en ohms, N est le nombre de tours de l'enroulement, A_{f} est la section utile de la jambe (3 ou 4), a est la longueur de l'entrefer en mètres, i_{f} est la longueur du circuit magnétique vu sur une jambe (3 ou 4) en mètres, m est la fréquence angulaire, µₐᵢᵣ est égal à 4π×10-⁷, et µ_{f}/µₐᵢᵣ est la perméabilité relative du matériau formant le noyau magnétique.

En saturation très profonde, c'est plutôt l'impédance de la bobine dans l'air qui est apparente. Cette impédance dans le cas d'un solénoïde peut être évaluée par la formule approximative: où ωL est l'impédance de l'enroulement dans l'air en ohms, Dₘ est le diamètre moyen de l'enroulement en mètres, i est la longueur de l'enroulement (solénoïde) en mètres, et les autres paramètres sont tels que définis plus haut. Une formule de calcul plus précise peut parfois s'avérer nécessaire.

C'est en fait cette dernière impédance qui sert à calculer l'évolution de la tension Vₒ en fonction de imax pour iₘₐₓ ≥ iₒ/(n-1) alors que c'est la première expression qui servira dans la région iₘₐₓ ≤ iₒ/ (n+I).

L'introduction d'un entrefer a l'avantage de réduire considérablement la sensibilité de l'inductance à toute modification du cycle mineur d'hystérésis. En effet, à pente très abrupte, le flux magnétique à (n-1)iₘₐₓ peut changer grandement sous la moindre variation de courbe. Puisque l'impédance ωL est réduite de façon importante par les entrefers, ce phénomène est atténué. De même, l'ajustement sur n pour obtenir un statisme donné deviendra moins critique comme on peut le voir à partir des équations (1 ) et (2). L'introduction d'entrefers dans les jambes extrêmes 3 et 4 permet donc de maîtriser les caractéristiques d'opération de l'inductance autocontrôlée et par conséquent de construire des inductances à caractéristiques similiaires et les ajuster de façon à obtenir une plage de variation beaucoup plus importante du courant et donc de la puissance réactive que l'inductance peut absorber pour une faible variation de tension et ce, à un niveau de tension préétabli. Le principal problème rencontré par le passé était justement le trop grand degré d'incertitude quant à ce niveau d'opération en tension.

Des entrefers dont la dimension a été bien choisie permettront donc de masquer les petites diversités dues à des variantes dans le montage du noyau magnétique 1 ou dans la qualité des tôles 20.

L'inductance à entrefers a cependant l'inconvénient d'avoir un plus haut taux d'harmoniques dans son courant ip à la différence de machines connues. Cependant, l'inductance de valeur fixe 22 (figure 6a) permet d'obtenir un point d'opération où le courant ip est sinusoïdal. Tel que déjà mentionné, la filtration ou encore un raccordement en triangle dans un système triphasé pourra diminuer ce taux d'harmoniques.

Il est à noter ici que les résistances demeurent faibles devant les impédances réactives, même en saturation, et par conséquent l'influence des résistances sera négligeable ainsi que celle de leur augmentation due à l'échauffement des bobinages.

Les conditions transitoires, c'est-à-dire le temps de réponse sera brièvement discuté ci-après.

Pour la plage de courant iₘₐₓ ≤ iₒ/(n+1), il peut être démontré mathématiquement que si l'inductance opère à une tension crête Vₒ et que son courant crête initial est alors iₘₐₓ < lₒ (n+1) et que soudainement il se produit une augmentation de tension △V, le courant après un demi-cycle, si ωL₁ est grand et n légèrement plus grand que 1, ne sera pas éloigné de la valeur finale.

Concernant la plage de iₒ/(n+1) ≤ iₘₐₓ ≤ iₒ/ (n-I) le temps de réponse est d'autant plus rapide que (ωLₛ + ωLₚ + 4ωL₂) est petit. On constate également qu'une grande valeur de ωLₛ ralentit la transition. Donc, l'introduction de l'inductance de valeur fixe 22 (voir figure 6a) augmentera le temps de réponse qui demeurera quand même rapide.

En dernier lieu, pour la plage de courant iₘₐₓ ≥ iₒ/(n-1), le temps de réponse sera d'autant plus rapide que (ωLₛ + 2n² ωL₂) se rapproche de (ωLₚ + 2ωL₂).

Dans tous les cas, le temps de réponse sera très rapide, de l'ordre de quelques demi-cycles.

Il convient ici de mentionner que dans certaines applications une inductance fixe 32, un condensateur 33, ou une inductance fixe 36 en série avec un condensateur 37 peuvent être reliés en parallèle avec l'inductance variable autocontrôlée à entrefers selon l'invention 31 de manière à ce que l'ensemble donne une caractéristique de fonctionnement désirée, tel qu'illustrée aux figures 8a) à 8c).

L'inductance variable autocontrôlée à entrefers selon l'invention constitue un élément passif relativement simple de régulation de tension alternative par absorption autocontrôlée de puissance réactive, à un niveau de tension Vₒ donné situé sur la section de courbe de pente m de la figure 4.

L'inductance variable autocontrôlée à entrefers présente donc un intérêt marquant pour la régulation de tension à un niveau donné par absorption autocontrôlée de puissance réactive. Elle peut être utilisée comme inductance shunt variable, ou encore comme compensateur statique.

Une application particulièrement intéressante est la régulation de la tension alternative de charge dans l'alimentation par fil de garde, ou de façon plus générale dans l'alimentation par source capacitive (couplage capacitif). La figure 9 représente une telle source capacitive ayant pour circuit équivalent une source 38 de tension V (qui, par exemple, peut être une ligne de transport d'énergie électrique) et un ensemble de condensateurs 39 de valeur C. Cette source alimente une charge résistive R. Une inductance variable autocontrôlée à entrefers selon l'invention 31 est reliée en parallèle avec la charge R. Un courant i_{c} circule dans l'ensemble 39, un courant i_{L} dans l'inductance 31 et un courant i_{R} dans la charge R. Une tension V_{c} apparaît aux bornes de l'ensemble 39 et une tension V_{L} aux bornes de la charge R et de l'inductance 31.

La théorie démontre qu'en variant convenablement la valeur de l'inductance 31 en fonction de la valeur de la charge R, il est possible de maintenir constante la tension Vₗ aux bornes de la charge R dans une plage donnée. Avec l'inductance variable autocontrôlée à entrefers décrite ci-dessus, il est possible de maintenir constante la valeur de Vₗ en choisissant la pente m (voir figure 4) nulle. Il est même possible, en modifiant de façon appropriée la pente m (voir figure 4) par un ajustement du nombre de tours des enroulements de contrôle 11 a et 11 b (figure 1 a)), de permettre une régulation positive de la tension Vₗ en fonction de la charge (tension aux bornes de la charge R qui augmente avec cette charge), pour ainsi obtenir un transfert de puissance active optimale de la source 38 à la charge R.

## Revendications

1. Inductance variable comprenant a) un noyau magnétique (1) muni de trois jambes (2, 3, 4) ayant chacune une première et une seconde extrémité, lesdites premières extrémités étant reliées en un premier point commun (34) du noyau magnétique (1), et lesdites secondes extrémités étant reliées en un second point commun (35) de ce noyau magnétique (1), b) un bobinage primaire (1 Oa, 10b) alimenté par un courant alterna- ₜif (ip), c) un bobinage de contrôle (11 a, 11 b), et d) des moyens (12) pour alimenter le bobinage de contrôle (11 a, 11 b) avec un courant continu (iₛ) ayant une intensité qui varie en fonction d'un paramètre électrique (ip) relié au fonctionnement de l'inductance variable, ledit bobinage primaire (10a, 10b) et ledit bobinage de contrôle (11a, 11 b) étant disposés par rapport au noyau magnétique (1 ) de manière à ce que lesdits courants alternatif (ip) et continu (iₛ) induisent dans une première (4) desdites trois jambes un flux magnétique alternatif (16) et un flux magnétique continu (14) qui s'additionnent ou qui s'opposent selon que ledit courant alternatif (ip) passe par une alternance positive ou négative, respectivement, et dans une seconde (3) desdites trois jambes un flux magnétique alternatif (15) et un flux magnétique continu (13) qui s'opposent ou qui s'additionnent selon que ledit courant alternatif (ip) passe par une alternance positive ou négative, respectivement, le flux magnétique continu (14, 13) induit dans chacune desdites première (4) et seconde (3) jambes ayant une intensité qui varie avec l'intensité dudit courant continu (iₛ) pour ainsi varier l'impédance du bobinage primaire (10a, 1 Ob), inductance variable caractérisée en ce que ladite première jambe (4) comporte un entrefer (8) traversé par le flux magnétique résultant (19) induit dans cette première jambe (4), et ladite seconde jambe (3) comporte un entrefer (7) traversé par le flux magnétique résultant (18) induit dans cette seconde jambe (3).

2. Inductance variable selon la revendication 1, caractérisé en ce que lesdites trois jambes (2, 3, 4) sont situées substantiellement dans un même plan et incluent deux jambes externes (3, 4) ainsi qu'une jambe centrale (2) disposée entre les deux jambes externes (3, 4).

3. Inductance variable selon la revendication 2, caractérisé en ce que lesdites première (4) et seconde (3) jambes du noyau magnétique (1 ) sont constituées par lesdites deux jambes externes.

4. Inductance variable selon la revendication 2, caractérisé en ce que le noyau magnétique (1 ) est formé de tôles (20) superposées parallèles audit plan et jointes les unes aux autres par des jonctions (5, 6) à 45° et en au moins trois paliers pour ainsi éviter toute saturation partielle du noyau magnétique (1).

5. Inductance variable selon la revendication 1, caractérisée en ce que lesdites trois jambes (2, 3, 4) du noyau magnétique (1 ) ont chacune une section de même forme et de même surface.

6. Inductance variable selon la revendication 1, caractérisée en ce que lesdites première (4) et seconde (3) jambes du noyau magnétique (1 ) ont une même longueur, en ce que les première (4) et seconde (3) jambes ont chacune une section de même surface, et en ce que les entrefers (8, 7) de ces première (4) et seconde (3) jambes ont une même longueur.

7. Inductance variable selon la revendication 1, caractérisée en ce que l'entrefer (8) de ladite première jambe (4) est situé sur cette première jambe (4) à mi-chemin entre lesdits premier (34) et second (35) points communs du noyau magnétique (1), et en ce que l'entrefer (7) de ladite seconde jambe (3) est situé sur cette seconde jambe (3) à mi-chemin entre lesdits premier (34) et second (35) points communs du noyau magnétique (1).

8. Inductance variable selon la revendication 1, caractérisée en ce que lesdites jambes (2, 3, 4 ont toutes trois une section cruciforme et quasi circulaire.

9. Inductance variable selon la revendication 1, caractérisée en ce que ledit noyau magnétique (1 ) est réalisé en un matériau magnétique ayant une courbe de magnétisation avec un genou prononcé.

10. Inductance variable selon la revendication 1, caractérisée en ce que ledit paramètre électrique est l'intensité du courant alternatif (ip) alimentant le bobinage primaire (1 Oa, 10b).

11. Inductance variable selon la revendication 10, caractérisée en ce que lesdits moyens d'alimentation en courant continu comportent des moyens (12) pour redresser le courant alternatif (ip) alimentant le bobinage primaire (10a, 10b) et pour alimenter le bobinage de contrôle (11a, 11 b) avec ledit courant redressé (iₛ).

12. Inductance variable selon la revendication 11, caractérisée en ce que les moyens de redressement et d'alimentation comportent un pont de diodes (12) reliant en série le bobinage primaire (1 Oa, 1 Ob) et le bobinage de contrôle (11 a, 11 b).

13. Inductance variable selon la revendication 1, caractérisée en ce que le bobinage primaire comporte un premier enroulement (1 Ob) et un second enroulement (10a) connectés en série, enroulés autour desdites première (4) et seconde (3) jambes, respectivement, et alimentés par ledit courant alternatif (ip) de telle sorte que ce courant alternatif induise dans la première jambe (4) un premier flux magnétique alternatif (16) et dans la seconde jambe (3) un second flux magnétique alternatif (15), ces premier (16) et second (15) flux magnétiques alternatifs s'additionnant dans la troisième (2) desdites trois jambes.

14. Inductance variable selon la revendication 1, caractérisée en ce que le bobinage de contrôle comprend un premier enroulement (11 b) et un second enroulement (11 a) connectés en série, enroulés autour desdites première (4) et seconde (3) jambes, respectivement, et alimentés par ledit courant continu (iₛ) de telle sorte que ce courant continu induise un flux magnétique continu (13, 14) circulant dans un circuit magnétique fermé défini par lesdites première (4) et seconde (3) jambes.

15. Inductance variable selon la revendication 13, caractérisée en ce que le bobinage de contrôle comprend un troisième enroulement (11 b) et un quatrième enroulement (11 a) connectés en série, enroulés autour des première (4) et seconde (3) jambes, respectivement, et alimentés par ledit courant continu (iₛ) de telle sorte que ce courant continu induise un flux magnétique continu (13, 14) circulant dans un circuit magnétique fermé défini par lesdites première (4) et seconde (3) jambes.

16. Inductance variable selon la revendication 15, caractérisée en ce que ledit paramètre électrique est l'intensité du courant alternatif (ip) alimentant lesdits premier (10b) et second (10a) enroulements connectés en série, et en ce que lesdits moyens d'alimentation en courant continu comprennent des moyens (12) pour redresser ce courant alternatif (ip), et pour alimenter avec ledit courant redressé les troisième (11 b) et quatrième (11 a) enroulements connectés en série.

17. Inductance variable selon la revendication 15, caractérisée en ce que les premier (10b) et troisième (11 b) enroulements sont superposés, en ce que les second (10a) et quatrième (11 a) enroulements sont éoatement suoeroosés. en ce que les premier (1 Ob) et troisième (11 b) enroulements sont disposés autour de ladite première jambe (4) de manière à ce que l'entrefer (8) de cette première jambe se retrouve au centre de ces premier (1 Ob) et troisième (11 b) enroulements, et en ce que les second (10a) et quatrième (11 a) enroulements sont disposés autour de ladite seconde jambe (3) de manière à ce que l'entrefer (7) de cette seconde jambe se retrouve au centre de ces second (10a) et quatrième (11 a) enroulements.

18. Inductance variable selon la revendication 1, caractérisée en ce qu'elle comporte une inductance (22) de valeur fixe reliée en série avec ledit bobinage de contrôle (11 a, 11 b).

19. Inductance variable selon la revendication 1, caractérisée en ce que le bobinage de contrôle comporte un premier enroulement (11 a) et un second enroulement (11 b) reliés en série, et en ce que ladite inductance variable comprend une inductance de valeur fixe (22) reliée en série avec lesdits premier (11 a) et second (11 b) enroulements du bobinage de contrôle.

20. Inductance variable selon la revendication 1, caractérisée en ce qu'elle comporte un bobinage de polarisation (23a, 23b) monté sur le noyau magnétique (1 ) et alimenté en courant continu (iₚₒₗ).

21. Inductance variable selon la revendication 20, caractérisée en ce que ledit bobinage de polarisation (23a, 23b) est alimenté par une source de courant continu (24).

22. Inductance variable selon la revendication 20, caractérisée en ce que ledit bobinage de polarisation (23a, 23b) est alimenté en courant continu (iₚₒₗ) par un bobinage supplémentaire (26a, 26b) monté sur le noyau magnétique (1), ledit bobinage supplémentaire (26a, 26b) alimentant le bobinage de polarisation (23a, 23b) à travers des moyens de redressement (27, 28) et des moyens d'ajustement (29) de l'intensité du courant continu (iₚₒₗ) alimentant ce bobinage de polarisation (23a, 23b).

23. Inductance variable selon la revendication 15, caractérisée en ce qu'elle comporte un cinquième enroulement (23b) et un sixième enroulement (23a) reliés en série, enroulés autour desdites première (4) et seconde (3) jambes, respectivement, et alimentés en courant continu (iₚₒₗ) de telle sorte que ces cinquième (23b) et sixième (23a) enroulements génèrent un flux magnétique de polarisation qui circule dans le circuit magnétique fermé défini par lesdits première (4) et seconde (3) jambes.

24. Inductance variable selon la revendication 23, caractérisée en ce que lesdits premier (10b), troisième (11 b) et cinquième (23b) enroulements sont superposés, en ce que lesdits second (10a), quatrième (11 a) et sixième (23a) enroulements sont également superposés, en ce que lesdits premier (1 Ob), troisième (11 b) et cinquième (23b) enroulements sont disposés autour de ladite première jambe (4) de manière à ce que l'entrefer (8) de cette première jambe se retrouve au centre de ces premier (10b), troisième (11 b) et cinquième (23b) enroulements, et en ce que lesdits second (1 Oa), quatrième (11 a) et sixième (23a) enroulements sont disposés autour de ladite seconde jambe (3) de manière à ce que l'entrefer (7) de cette seconde jambe se retrouve au centre de ces second (10a), quatrième (11 a) et sixième (23a) enroulements.

25. Inductance variable selon la revendication 15, caractérisée en ce que le troisième enroulement (11 b) a un nombre de tours égal à n fois le nombre de tours du premier enroulement (10b), et le quatrième enroulement (11 a) a un nombre de tours égal à n fois le nombre de tours du second enroulement (10a), n étant légèrement supérieur à 1.

26. Un système électrique comprenant une charge électrique (R), une source capacitive (38, 39) pour appliquer une tension alternative (V_{L}) à ladite charge (R), et une inductance variable (31 ) reliée en parallèle avec la charge électrique (R) pour réaliser une régulation de la tension alternative (V_{L}) appliquée à cette charge (R), ladite inductance variable (31 ) comprenant a) un noyau magnétique muni de trois jambes (2, 3, 4) ayant chacune une première et une seconde extrémité, lesdites premières extrémités étant reliées en un premier point commun (34) du noyau magnétique (1 ), et lesdites secondes extrémités étant reliées en un second point commun (35) de ce noyau magnétique (1), b) un bobinage primaire (10a, 10b) alimenté par un courant alternatif (ip) fourni par ladite source capacitive (38, 39), c) un bobinage de contrôle (11 a, 11 b) et d) des moyens (12) pour alimenter le bobinage de contrôle avec un courant continu (iₛ) ayant une intensité qui varie en fonction d'un paramètre électrique (ip) relié au fonctionnement de l'inductance variable (31 ), ledit bobinage primaire (1 Oa, 1 Ob) et ledit bobinage de contrôle (11 a, 11 b) étant disposés par rapport au noyau magnétique (1 ) de manière à ce que lesdits courants alternatif (iₚ) et continu (iₛ) induisent dans une première (4) desdites trois jambes un flux magnétique alternatif (16) et un flux magnétique continu (14) qui s'additionnent ou qui s'opposent selon que ledit courant alternatif (ip) passe par une alternance positive ou négative, respectivement, et dans une seconde (3) desdites trois jambes un flux magnétique alternatif (15) et un flux magnétique continu (13) qui s'opposent ou qui s'addi- ₜionnenₜ selon que ledit courant alternatif (ip) passe par une alternance positive ou négative, respectivement, le flux magnétique continu (14, 13) induit dans chacune desdites première (4) et seconde (3) jambes ayant une intensité qui varie avec l'intensité dudit courant continu (iₛ) pour ainsi varier l'impédance du bobinage primaire (10a, 1 Ob), ladite inductance variable (31 ) étant caractérisée en ce que ladite première jambe (4) comporte un entrefer (8) traversé par le flux magnétique résultant (19) induit dans cette première jambe (4), et ladite seconde jambe (3) comporte un entrefer (7) traversé par le flux magnétique résultant (18) induit dans cette seconde jambe (3).

27. Inductance variable selon la revendication 1, caractérisée en ce qu'une impédance réactive (32; 33; 36,37) est reliée en parallèle avec ladite inductance variable (31 ) pour obtenir une caractéristique de fonctionnement désirée donnée par l'ensemble formé par l'impédance réactive (32; 33; 36, 37) et ladite inductance variable (31 ).

28. Inductance variable selon la revendication 27, caractérisée en ce que l'impédance réactive comporte un condensateur (33).

29. Inductance variable selon la revendication 27, caractérisée en ce que l'impédance réactive comporte une inductance (32).

30. Inductance variable selon la revendication 27, caractérisée en ce que l'impédance réactive comprend un condensateur (37) relié en série avec une inductance (36).

## Patentansprüche

1. Variable Induktivität mit a) einem Magnetkern (1) mit drei Schenkeln (2, 3, 4), die jeweils ein erstes und ein zweites Ende haben, wobei die ersten Enden in einem ersten gemeinsamen Punkt (34) des Magnetkerns (1) und die zweiten Enden in einem zweiten gemeinsamen Punkt (35) des Magnetkerns (1) miteinander verbunden sind, mit b) einer mit Wechselstrom (ip) gespeisten Primärwicklung (10a 10b), mit c) einer Steuerwicklung (11 a, 11 b), und mit d) Mitteln (12) zur Speisung der Steuerwicklung (11 a, 11 b) mit einem Gleichstrom (iₛ), dessen Stärke sich als Funktion eines elektrischen Parameters (ip) ändert, der an die Wirkungsweise der variablen Induktivität gebunden ist, wobei die Primärwicklung (10a, 10b) und die Steuerwicklung (11 a, 11 b) derart gegenüber dem Magnetkern (1) angeordnet sind, dass der Wechselstrom (ip) und der Gleichstrom (iₛ) in einem ersten (4) der drei Schenkel einen magnetischen Wechselfluss (16) und einen magnetischen Gleichfluss (14) induzieren, welche sich addieren oder entgegengesetzt gerichtet sind, je nachdem ob der Wechselstrom (ip) eine positive bzw. negative Halbperiode durchläuft, und in einem zweiten (3) der drei Schenkel einen magnetischen Wechselfluss (15) und einen magnetischen Gleichfluss (13), welche entgegengesetzt gerichtet sind oder sich addieren, je nachdem ob der Wechselstrom (ip) eine positive bzw. negative Halbperiode durchläuft, und wobei der in dem ersten (4) bzw. dem zweiten (3) Schenkel induzierte magnetische Gleichfluss (14, 13) eine Stärke hat, welche sich mit der Stärke des Gleichstromes (iₛ) ändert, so dass die Impedanz der Primärwicklung (10a, 10b) ändert, dadurch gekennzeichnet, dass der erste Schenkel (4) einen Luftspalt (8) aufweist, der von dem in diesem ersten Schenkel (4) induzierten resultierenden magnetischen Fluss (19) durchquert wird, und dass der zweite Schenkel (3) einen Luftspalt (7) aufweist, der von dem in diesem zweiten Schenkel (3) induzierten resultierenden magnetischen Fluss (18) durchquert wird.

2. Variable Induktivität nach Anspruch 1, dadurch gekennzeichnet, dass die drei Schenkel (2, 3, 4) im wesentlichen in der gleichen Ebene angeordnet sind und zwei Aussenschenkel (3, 4) aufweisen, sowei einen Mittelschenkel (2) der zwischen den beiden Aussenschenkeln (3, 4) angeordnet ist.

3. Variable Induktivität nach Anspruch 2, dadurch gekennzeichnet, dass der erste Schenkel (4) und der zweite Schenkel (3) des Magnetkerns (1 ) von den beiden Aussenschenkeln (3, 4) gebildet werden.

4. Variable Induktivität nach Anspruch 2, dadurch gekennzeichnet, dass der Magnetkern (1) aus Blechen (20) aufgebaut ist, welche in der genannten Ebene parallel aufgeschichtet und miteinander durch Fügungen (5, 6) von 45° verbunden sind, wobei wenigstens drei Stufen gebildet sind, um so jedwede partielle Sättigung des Magnetkerns (1 ) zu vermeiden.

5. Variable Induktivität nach Anspruch 1, dadurch gekennzeichnet, dass die drei Schenkel (2, 3, 4) des Magnetkerns (1) jeder die gleiche Querschnittsform und die gleiche Querschnitssfläche haben.

6. Variable Induktivität nach Anspruch 1, dadurch gekennzeichnet, dass der erste (4) und der zweite (3) Schenkel des Magnetkerns (1) die gleiche Länge haben, dass der erste (4) und der zweite (3) Schenkel die gleiche Querschnittsfläche haben, und dass die Luftspalte (8, 7) des ersten (4) und des zweiten (3) Schenkels die gleiche Länge haben.

7. Variable Induktivität nach Anspruch 1, dadurch gekennzeichnet, dass der Luftspalt (8) des ersten Schenkels (4) auf diesem ersten Schenkel (4) auf halbem Wege zwischen dem ersten (34) und dem zweiten (35) gemeinsamen Punkt des Magnetkerns (1) angeordnet ist, und dass der Luftspalt (7) des zweiten Schenkels (3) auf diesem zweiten Schenkel (3) auf halbem Wege zwischen dem ersten (34) und dem zweiten (35) gemeinsamen Punkt des Magnetkerns (1 ) angeordnet ist.

8. Variable Induktivität nach Anspruch 1, dadurch gekennzeichnet, dass die Schenkel (2, 3, 4) alle drei einen kreuzförmigen und im wesentlichen kreisförmigen Querschnitt haben.

9. Variable Induktivität nach Anspruch 1, dadurch gekennzeichnet, dass der Magnetkern (1) aus einem magnetischen Material besteht, dessen Magnetisierungskurve einen ausgeprägten Knick aufweist.

10. Variable Induktivität nach Anspruch 1, dadurch gekennzeichnet, dass der elektrische Parameter die Stärke des Wechselstromes (ip) ist, der die Primärwicklung (10a, 10b) speist.

11. Variable Induktivität nach Anspruch 10, dadurch gekennzeichnet, dass die Mittel zur Speisung mit Gleichstrom Mittel (12) zur Gleichrich- ₜung des Wechselstroms (ip) enthalten, der die Primärwicklung (10a, 10b) speist, und zur Speisung der Steuerwicklung (11 a, 11 b) mit dem gleichgerichteten Strom.

12. Variable Induktivität nach Anspruch 11, dadurch gekennzeichnet, dass die Mittel zur Gleichrichtung und Speisung eine Diodenbrücke (12) enthalten, welche die Primärwicklung (10a, 10b) und die Steuerwicklung (11 a, 11 b) in Reihe schaltet.

13. Variable Induktivität nach Anspruch 1, dadurch gekennzeichnet, dass die Primärwicklung eine erste Teilwicklung (10b) und eine zweite Teilwicklung (10a) enthält, die in Reihe geschaltet und um den ersten (4) bzw. den zweiten (3) Schenkel gewickelt sind und von dem Wechselstrom (ip) derart gespeist werden, dass der Wechselstrom in dem ersten Schenkel (4) einen ersten magnetischen Wechselfluss (16) und in dem zweiten Schenkel (3) einen zweiten magnetischen Wechselfluss (15) induziert, wobei der erste (16) und der zweite (15) magnetische Wechselfluss sich in dem dritten (2) der drei Schenkel addieren.

14. Variable Induktivität nach Anspruch 1, dadurch gekennzeichnet, dass die Steuerwicklung eine erste Teilwicklung (11 b) und eine zweite Teilwicklung (11 a) enthält, die in Reihe geschaltet und um den ersten (4) bzw. den zweiten (3) Schenkel gewickelt sind und von dem Gleichstrom (iₛ) derart gespeist werden, dass dieser Gleichstrom einen magnetischen Gleichfluss (13, 14) induziert, der in einem geschlossenen magnetischen Kreis zirkuliert, der von dem ersten (4) und dem zweiten (3) Schenkel gebildet ist.

15. Variable Induktivität nach Anspruch 13, dadurch gekennzeichnet, dass die Steuerwicklung eine dritte Teilwicklung (11 b) und eine vierte Teilwicklung (11 a) enthält, die in Reihe geschaltet und um den ersten (4) bzw. den zweiten (3) Schenkel gewickelt sind und von dem Gleichstrom (iₛ) derart gespeist werden, dass der Gleichstrom einen magnetischen Gleichfluss (13, 14) induziert, der in einem geschlossenen magnetischen Kreis zirkuliert, der von dem ersten (4) und dem zweiten (3) Schenkel gebildet ist.

16. Variable Induktivität nach Anspruch 15, dadurch gekennzeichnet, dass der elektrische Parameter die Stärke des Wechselstromes (ip) ist, der die in Reihe verbundene erste (10b) und zweite (10a) Teilwicklung speist, und dass die Mittel zur Speisung mit Gleichstrom Mittel (12) zur Gleichrichtung des Wechselstroms (ip) und zur Speisung der in Reihe verbundenen dritten (11 b) und vierten (11 a) Teilwicklung mit dem gleichgerichteten Strom enthalten.

17. Variable Induktivität nach Anspruch 15, dadurch gekennzeichnet, dass die erste (10b) und die dritte (11 b) Teilwicklung übereinander angeordnet sind, dass die zweite (10a) und die vierte (11 a) Teilwicklung ebenfalls übereinander angeordnet sind, dass die erste (10b) und die dritte (11 b) Teilwicklung derart um den ersten Schenkel (4) angeordnet sind, dass der Luftspalt (8) dieses ersten Schenkels sich mittig zwischen der ersten (10b) und der dritten (11 b) Teilwicklung befindet, und dass die zweite (1 Oa) und die vierte (11 a) Teilwicklung derart um den zweiten Schenkel (3) angeordnet sind, dass der Luftspalt (7) dieses zweiten Schenkels sich mittig zwischen der zweiten (1 Oa) und vierten (11 a) Teilwicklung befindet.

18. Variable Induktivität nach Anspruch 1, dadurch gekennzeichnet, dass sie eine Induktivität (22) mit festem Wert aufweist, welche in Reihe mit der Steuerwicklung (11 a, 11 b) verbunden sind.

19. Variable Induktivität nach Anspruch 1, dadurch gekennzeichnet, dass die Steuerwicklung eine erste Teilwicklung (11 a) und eine zweite Teilwicklung (11 b) enthält, die in Reihe miteinander verbunden sind, und dass die variable Induktivität eine Induktivität (22) mit festem Wert aufweist, welche in Reihe mit der ersten (11 a) und der zweiten (11 b) Steuer-Teilwicklung verbunden ist.

20. Variable Induktivität nach Anspruch 1, dadurch gekennzeichnet, dass sie eine Vormagnetisierungswicklung (23a, 23b) auf dem Magnetkern (1 ) aufweist, welche mit Gleichstrom (ipₒⱼ) gespeist ist.

21. Variable Induktivität nach Anspruch 20, dadurch gekennzeichnet, dass die Vormagnetisierungswicklung (23a, 23b) von einer Gleichstromquelle (24) gespeist ist.

22. Variable Induktivität nach Anspruch 20, dadurch gekennzeichnet, dass die Vormagnetisierungswicklung (23a, 23b) mit einem Gleichstrom (iₚₒₗ) von einer zusätzlichen Wicklung (26a, 26b) auf dem Magnetkern (1 ) gespeist wird, wobei die zusätzliche Wicklung (26a, 26b) die Vormagnetisierungswicklung (23a, 23b) über gleichrichtende Mittel (27, 28) und Mittel (29) zur Steuerung der Stärke des die Vorspannungswicklung (23a, 23b) speisenden Gleichstroms (ipo) speist.

23. Variable Induktivität nach Anspruch 15, dadurch gekennzeichnet, dass sie eine fünfte Teilwicklung (23b) und eine sechste Teilwicklung (23a) aufweist, welche in Reihe verbunden und um den ersten (4) bzw. zweiten (3) Schenkel gewickelt sind, und welche derart mit Gleichstrom (ipₒₗ) gespeist sind, dass die fünfte (23b) und sechste (23a) Teilwicklung einen Vormagnetisierungsfluss erzeugen, der in dem geschlossenen magnetischen Kreis zirkuliert, welcher von dem ersten (4) und dem zweiten (3) Schenkel gebildet ist.

24. Variable Induktivität nach Anspruch 23, dadurch gekennzeichnet, dass die erste (1 Ob), dritte (11 b) und fünfte (23b) Teilwicklung übereinander angeordnet sind, dass die zweite (1 Oa), vierte (11 a) und sechste (23a) Teilwicklung in gleicher Weise übereinander angeordnet sind, dass die erste (1 Ob), dritte (11 b) und fünfte (23b) Teilwicklung derart auf dem ersten Schenkel (4) angeordnet sind, dass der Luftspalt (8) dieses ersten Schenkels sich mittig zwischen der ersten (10b), dritten (11 b) und fünften (23b) Teilwicklung befindet, und dass die zweite (10a), vierte (11a) und sechste (23a) Teilwicklung derart auf dem zweiten Schenkel (3) angeordnet sind, dass der Luftspalt (7) des zweiten Schenkels sich mittig zwischen der zweiten (10a), vierten (11a) und sechsten (23a) Teilwicklung befindet.

25. Variable Induktivität nach Anspruch 15, dadurch gekennzeichnet, dass die dritte Teilwicklung (11 b) eine Windungszahl gleich dem n-fachen der Windungszahl der ersten Teilwicklung (1 Ob) aufweist, und die vierte Teilwicklung (11 a) eine Windungszahl gleich dem n-fachen der Windungszahl der zweiten Teilwicklung (10a) aufweist, wobei n geringfügig grösser als 1 ist.

26. Elektrisches System mit einer elektrischen Last (R), einer kapazitiven Quelle (38, 39) zum Anlegen einer Wechselspannung (V_{L}) an die Last (R), und einer variablen Induktivität (31 ), welche mit der elektrischen Last (R) parallel geschaltet ist, um eine Regelung der an die Last (R) angelegten Wechselspannung (V_{L}) zu bewirken, wobei die variable Induktivität (31 ) folgendes enthält: a) einen Magnetkern mit drei Schenkeln (2, 3, 4), die jeweils ein erstes und ein zweites Ende haben, wobei die ersten Enden in einem ersten gemeinsamen Punkt (34) des Magnetkerns (1) und die zweiten Enden in einem zweiten gemeinsamen Punkt (35) des Magnetkerns (1) miteinander verbunden sind, b) eine mit Wechselstrom (ip) aus der kapazitiven Quelle (38, 39) gespeiste Primärwicklung (10a, 10b), c) eine Steuerwicklung (11 a, 11 b), und d) Mittel (12) zur Speisung der Steuerwicklung mit einem Gleichstrom i,), dessen Stärke sich als Funktion eines elektrischen Parameters (ip) ändert, der an die Wirkungsweise der variablen Induktivität gebunden ist, wobei die Primärwicklung (10a, 10b) und die Steuerwicklung (11 a, 11 b) derart gegenüber dem Magnetkern (1 ) angeordnet sind, dass der Wechselstrom (ip) und der Gleichstrom (iₛ) in einem ersten (4) der drei Schenkel einen magnetischen Wechselfluss (16) und einen magnetischen Gleichfluss (14) induzieren, welche sich addieren oder entgegengesetzt gerichtet sind, je nachdem ob der Wechselstrom (ip) eine positive bzw. negative Halbperiode durchläuft, und in einem zweiten (3) der drei Schenkel einen magnetischen Wechselfluss (15) und einen magnetischen Gleichfluss (13), welche entgegengesetzt gerichtet sind oder sich addieren, je nachdem ob der Wechselstrom (ip) eine positive bzw. negative Halbperiode durchläuft, und wobei der in dem ersten (4) und dem zweiten (3) Schenkel induzierte magnetische Gleichfluss (14, 13) eine Stärke hat, welche sich mit der Stärke des Gleichstroms (iₛ) ändert, so dass sich die Impedanz der Primärwicklung (10a, 10b) ändert, dadurch gekennzeichnet, dass bei der variablen Induktivität (31) der erste Schenkel (4) einen Luftspalt (8) aufeist, der von dem in diesem ersten Schenkel (4) induzierten resultierenden magnetischen Fluss (19) durchquert wird, und dass der zweite Schenkel (39) einen Luftspalt (7) aufweist, der von dem in diesem zweiten Schenkel (3) induzierten resultierenden magnetischen Fluss (18) durchquert wird.

27. Variable Induktivität nach Anspruch 1, dadurch gekennzeichnet, dass eine Blindimpedanz (32; 33; 36, 37) mit der variablen Induktivität (31 ) parallel geschaltet ist, um eine gewünschte Wirkungsweise zu erhalten, welche durch die aus der Blindimpedanz (32, 33; 36, 37) und der variablen Induktivität (31) bestehende Anordnung gegeben ist.

28. Variable Induktivität nach Anspruch 27, dadurch gekennzeichnet, dass die Blindimpedanz einen Kondensator (33) enthält.

29. Variable Induktivität nach Anspruch 27, dadurch gekennzeichnet, dass die Blindimpedanz eine Induktivität (32) enthält.

30. Variable Induktivität nach Anspruch 27, dadurch gekennzeichnet, dass die Blindimpedanz einen Kondensator (37) enthält, der mit einer Induktivität (36) in Reihe geschaltet ist.

## Claims

1. Variable inductor comprising a) a magnetic core (1) provided with three limbs (2, 3, 4) each having a first end and a second end, the said first ends being interconnected through a first common point (34) of the magnetic core (1), and the said second ends being interconnected through a second common point (35) of this magnetic core (1), b) a primary winding (10a, 10b) supplied with an alternating current (ip), c) a control winding (11 a, 11 b) and d) means (12) for supplying the control winding (11 a, 11 b) with a direct current (is) having an intensity which varies in relation to an electric parameter (ip) related to the operation of the variable inductor, the said primary winding (1 Oa, 10b) and the said control winding (11 a, 11 b) being so disposed with respect to the magnetic core (1) that the said alternating (ip) and direct (is) currents induce in a first (4) of the said three limbs an alternating magnetic flux (16) and a direct current magnetic flux (14) which assist each other or which are in oppostion with respect to each other when the sait alternating current (ip) has a positive or negative value, respectively, and in a second (3) of the said three limbs an alternating magnetic flux (15) and a direct current magnetic flux (13) which are in opposition with respect to each other or which assist each other when the said direct current (ip) has a positive or negative value, respectively, the direct current magnetic flux (14, 13) induced in each of the said first (4) and second (3) limbs having a density which varies with the intensity of the said direct current (is) for thereby varying the impedance of the primary winding (10a, 10b), variable inductor characterized in that the said first limb (4) comprises a gap (8) traversed by the resultant magnetic flux (19) induced in this first limb (4), and the said second limb (3) comprises a gap (7) traversed by the resultant magnetic flux (18) induced in this second limb (3).

2. Variable inductor according to claim 1, characterized in that the said three limbs (2, 3, 4) are located substantially in a same plane and include two outer limbs (3, 4) as well as a center limb (2) disposed between the two outer limbs (3, 4).

3. Variable inductor according to claim 2, characterized in that the said first (4) and second (3) limbs of the magnetic core (1) are constituted by the said two outer limbs.

4. Variable inductor according to claim 2, characterized in that the magnetic core (1) is formed with stacked sheet elements (20) parallel to the said plane and joined together through 45° joints (5, 6) having at least three stages for thereby preventing any partial saturation of the magnetic core (1 ).

5. Variable inductor according to claim 1, characterized in that the said three limbs (2, 3, 4) of the magnetic core (1) each have a cross section having a same shape and a same area.

6. Variable inductor according to claim 1, characterized in that the said first (4) and second (3) limbs of the magnetic core (1) have a same length, in that the first (4) and second (3) limbs each have a cross section having a same area, and in that the gaps (8, 7) of these first (4) and second (3) limbs have a same length.

7. Variable inductor according to claim 1, characterized in that the gap (8) of the said first limb (4) is located in this first limb (4) half-way between the said first (34) and second (35) common points of the magnetic core (1), and in that the gap (7) of the said second limb (3) is located on this second limb (3) half-way between the said first (34) and second (35) common points of the magnetic core (1).

8. Variable inductor according to claim 1, characterized in that the said three limbs (2, 3, 4) all have a cruciform cross section which is almost circular.

9. Variable inductor according to claim 1, characterized in that the said magnetic core (1) is made of a magnetic material having a magnetization curve with a pronounced knee.

10. Variable inductor according to claim 1, characterized in that the said electric parameter is the intensity of the alternating current (ip) supplying the primary winding (1 Oa, 10b)

11. Variable inductor according to claim 10, characterized in that the said direct current supplying means comprises means (12) for rectifying the alternating current (ip) supplying the primary winding (10a, 10b) and for supplying the control winding (11 a, 11 b) with the said rectified current (is).

12. Variable inductor according to claim 11, characterized in that the rectifying and supplying means comprises a diode bridge (12) interconnecting the primary winding (10a, 10b) in series with the control winding (11 a, 11 b)

13. Variable inductor according to claim 1, characterized in that the primary winding comprises a first coil (10b) and a second coil (10a) connected in series, wrapped around the said first (4) and second (3) limbs, respectively, and supplied with the said alternating current (ip) so that this alternatig current induces in the first limb (4) a first alternating magnetic flux (16) and in the second limb (3) a second alternating magnetic flux (15), these first (16) and second (15) alternating magnetic fluxes assisting each other in the third (2) of the said three limbs.

14. Variable inductor according to claim 1, characterized in that the control winding comprises a first coil (11 b) and a second coil (11 a) connected in series, wrapped around the said first (4) and second (3) limbs, respectively, and supplied with the said direct current (is) so that this direct current induces a direct current magnetic flux (13, 14) flowing through a closed magnetic circuit defined by the said first (4) and second (3) limbs.

15. Variable inductor according to claim 13, characterized in that the control winding comprises a third coil (11 b) and a fourth coil (11 a) connected in series, wrapped around the first (4) and second (3) limbs, respectively, and supplied with the said direct current (is) so that this direct current induces a direct current magnetic flux (13, 14) flowing through a closed magnetic circuit defined by the said first (4) and second (3) limbs.

16. Variable inductor according to claim 15, characterized in that the said electric parameter is the intensity of the alternating current (ip) supplying the said first (10b) and second (10a) coils connected in series, and in that the said direct current supplying means comprises means (12) for rectifying this alternating current (ip). and for supplying with the said rectified current in the third (11 b) and fourth (11 a) coils connected in series.

17. Variable inductor according to claim 15, characterized in that the first (10b) and third (11 b) coils are superposed, in that the second (1 Oa) and fourth (11 a) coils are also superposed, in that the first (1 Ob) and third (11 b) coils are so disposed around the said first limb (4) that the gap (8) of this first limb is located in the center of these first (1 Ob) and third (11 b) coils, and in that the second (10a) and fourth (11 a) coils are so disposed around the said second limb (3) that the gap (7) of this second limb is located in the center of these second (1 Oa) and fourth (11 a) coils.

18. Variable inductor according to claim 1, characterized in that it comprises an inductor (22) having a fixed value and connected in series with the said control winding (11 a, 11 b).

19. Variable inductor according to claim 1, characterized in that the control winding comprises a first coil (11 a) and a second coil (11 b) connected in series, and in that the said variable inductor comprises an inductor having a fixed value (22) which is connected in series with the said first (11 a) and second (11 b) coils of the control winding.

20. Variable inductor according to claim 1, characterized in that it comprises a bias winding (23a, 23b) mounted on the magnetic core (1) and supplied with direct current (ipₒₗ).

21. Variable inductor according to claim 20, characterized in that the said bias winding (23a, 23b) is supplied by a direct current source (24).

22. Variable inductor according to claim 20, characterized in that the said bias winding (23a. 23b) is supplied with direct current (ipₒₗ) by an additional winding (26a, 26b) mounted on the magnetic core (1), the said additional winding (26a, 26b) supplying the bias winding (23a, 23b) through rectifying means (27, 28) and means (29) for adjusting the intensity of the direct current (ipₒₗ) supplying this bias winding (23a, 23b).

23. Variable inductor according to claim 15, characterized in that it comprises a fifth coil (23b) and a sixth coil (23a) connected in series, wrapped around the said first (4) and second (3) limbs, respectively, and supplied with direct current (ipₒₗ) so that these fifth (23b) and sixth (23a) coils generate a biasing magnetic flux which flows in the closed magnetic circuit defined by the said first (4) and second (3) limbs.

24. Variable inductor according to claim 23, characterized in that the said first (10b), third (11 b) and fifth (23b) coils are superposed, in that the said second (10a), fourth (11 a) and sixth (23a) coils are also superposed, in that the said first (10b), third (11b) and fifth (23b) coils ares so disposed around the said first limb (4) that the gap (8) of this first limb is located in the center of these first (1 Ob), third (11 b) and fifth (23b) coils, and in that the said second (10a), fourth (11 a) and sixth (23a) coils are so disposed around the said second limb (3) that the gap (7) of this second limb is located in the center of these second (1 Oa), fourth (11 a) and sixth (23a) coils.

25. Variable inductor according to claim 15, characterized in that the third coil (11 b) has a number of turns equal to n times the number of turns of the first coil (10b), and the fourth coil (11 a) has a number of turns equal to n times the number of turns of the second coil (1 Oa), n being slightly greater than 1.

26. An electric system comprising an electric load (R), a capacitive source (38, 39) for supplying an alternating voltage (V_{L}) to the said load (R), and a variable inductor (31) connected in parallel with the electric load (R) for carrying out a regulation of the alternating voltage (V_{L}) supplied to this load (R), the said variable inductor (31 ) comprising a) a magnetic core provided with three limbs (2, 3, 4) each having a first end and a second end, the said first ends being interconnected through a first common point (34) of the magnetic core (1), and the said second ends being interconnected through a second common point (35) fo this magnetic core (1), b) a primary winding (10a, 10b) supplied with an alternating current (ip) delivered from the said capacitive source (38, 39), c) a control winding (11 a, 11 b) and d) means (12) for supplying the control winding with a direct current (is) having an intensity which varies in relation to an electric parameter (ip) related to the operation of the variable inductor (31), the said primary winding (10a, 10b) and the said control winding (11 a, 11 b) being so disposed with respect to the magnetic core (1) that the said alternating (ip) and direct (is) currents induce in a first (4) of the said three limbs an alternating magnetic flux (16) and. direct current magnetic flux (14) which assist each other or which are in opposition with respect to each other when the said alternating current (ip) has a positive or negative value, respectively, and in a second (3) of the said three limbs an alternating magnetic flux (15) and a direct current magnetic flux (13) which are in opposition with respect to each other or which assist each other when the said alternating current (ip) has a positive or negative value, respectively, the direct current magnetic flux (14, 13) induced in each of the said first (4) and second (3) limbs having a density which varies with the intensity of the said direct current (is) for thereby varying the impedance of the primary winding (1 Oa, 10b), the said variable inductor (31 ) being characterized in that the said first limb (4) comprises a gap (8) traversed by the resultant magnetic flux (19) induced in this first limb (4), and the said second limb (3) comprises a gap (7) traversed by the resultant magnetic flux (18) induced in this second limb (3).

27. Variable inductor according to claim 1, characterized in that a reactive impedance (32; 33; 36, 37) is connected in parallel with the said variable inductor (31 ) in order to obtain a desired operating characteristic given by the said reactive impedance (32; 33; 36, 37) and the said variable inductor (31 ) connected in parallel.

28. Variable inductor according to claim 27, characterized in that the reactive impedance comprises a capacitor (33).

29. Variable inductor according to claim 27, characterized in that the reactive impedance comprises an inductor (32).

30. Variable inductor according to claim 27, characterized in that the reactive impedance comprises a capacitor (37) connected in series with an inductor (36).
